# FASCICULE DE BREVET EUROPEEN

(11) **EP 0 708 037 B1**
(45) Date de publication et mention de la délivrance du brevet: **25.11.1998**
(21) Numéro de dépôt: 95402193.7
(22) Date de dépôt: 29.09.1995
(51) Int. Cl.: B65F 3/00

(54) **Système d'obturation d'une trémie de benne à ordures**
Anordnung zum Verschliessen der Beschickungsöffnung eines Müllfahrzeugs
Hopper blocking system in a refuse vehicle

(30) Priorité: 14.10.1994 FR 9412264
(43) Date de publication de la demande: 24.04.1996
(73) Titulaire: SEMAT S.A., F-17000 La Rochelle (FR)
(72) Inventeur: Draghici-Foulon, Cornel, Cabinet Ballot Schmit, F-75116 Paris (FR)
(74) Mandataire: Schmit, Christian Norbert Marie

(56) Documents cités:
- EP-A- 0 278 307
- FR-A- 1 230 086
- GB-A- 498 144

## Description

La présente invention concerne un système d'obturation d'une trémie de benne à ordures présentant une ouverture d'accès à ladite trémie.

On connaît de l'état de la technique divers systèmes d'obturation de trémie de benne à ordures comme celui décrit dans le brevet GB-A 498 144, dont le but est d'assurer la sécurité des ouvriers chargés de déverser des ordures dans la trémie contre les risques encourus lors du compactage des déchets du fait de la descente de la pelle de compactage devant l'ouverture d'accès, et également contre les risques de projection provenant de certains déchets, tels que l'implosion des postes de télévision par exemple.

Le système décrit dans le brevet anglais précité comprend un écran coulissant sensiblement le long de ladite ouverture sous l'action de moyens moteur, entre une position inférieure escamotée par rapport à ladite ouverture et une position dans laquelle ledit écran obture partiellement ladite ouverture d'accès à la trémie. Il comprend également un moyen d'obturation partielle de ladite ouverture d'accès la trémie de manière complémentaire à l'écran.

Ces systèmes d'obturation connus sont en général des systèmes monobloc comme des rideaux, souvent très lourds, donc difficiles à manoeuvrer manuellement et empêchant la collecte en vrac des déchets, ou encore des réhausses de trémie rabattables obturant complètement l'ouverture d'accès, également lourdes, présentant un porte-à-faux important en position rabattue et obligeant les ouvriers à se tenir éloignés de la benne, ce qui est gênant pour le chargement de sacs lourds ou volumineux et pour le vidage manuel des poubelles.

Aussi, le problème technique à résoudre par l'objet de la présente invention est de proposer un système d'obturation d'une trémie de benne à ordures présentant une ouverture d'accès à ladite trémie, système qui serait beaucoup plus facile à mettre en oeuvre que les dispositifs connus, tout en garantissant le niveau de sécurité recherché.

La solution au problème technique posé consiste selon la présente invention à réaliser un moyen d'obturation partielle apte à prendre, d'une part, une position de chargement desdites ordures dans la trémie et, d'autre part une position d'obturation partielle, dans laquelle ledit moyen obture partiellement à sa partie inférieure ladite ouverture d'accès à la trémie de manière complémentaire à l'écran, l'écran obturant ladite ouverture à sa partie supérieure.

Selon un premier mode de réalisation du dispositif d'obturation conforme à l'invention, ledit moyen d'obturation partielle est une réhausse de trémie apte à pivoter manuellement autour d'une articulation disposée au voisinage du bord inférieur de ladite ouverture, entre ladite position d'obturation partielle et une position de chargement manuel dans laquelle ladite réhausse de trémie est rabattue vers l'extérieur par rapport à ladite ouverture.

Ainsi, contrairement aux systèmes existants, le système d'obturation de l'invention n'est pas réalisé en une seule pièce, mais est formé de deux éléments distincts, à savoir l'écran coulissant et la réhausse de trémie pivotante, la répartition de la masse totale étant d'environ deux tiers pour l'écran et un tiers pour la réhausse de trémie.

Il en résulte que la réhausse de trémie, beaucoup plus légère, peut être facilement manoeuvrée par les ouvriers. De plus, son encombrement en position de chargement rabattue vers l'arrière est très réduit et ne gêne pas les ouvriers dans leur travail.

De même, la réduction du poids de l'écran coulissant permet d'utiliser des moyens moteurs, vérins par exemple, de faible puissance pour amener ledit écran d'une position à une autre sur une trajectoire et à une inertie acceptables.

Selon un deuxième mode de réalisation du dispositif d'obturation conforme à l'invention, ledit moyen d'obturation partielle est un rideau roulant suspendu en partie inférieure de l'écran coulissant, apte à se trouver en position d'obturation partielle complémentaire lorsque l'écran est en position d'obturation maximale, et en ce que ledit système d'obturation comporte des rails latéraux incurvés vers le dessous de la benne, destinés à recevoir ledit rideau roulant en position de chargement lorsque l'écran est en position escamotée sous l'ouverture d'accès.

La description qui va suivre en regard des dessins annexés, donnés à titre d'exemples non limitatifs, fera bien comprendre en quoi consiste l'invention et comment elle peut être réalisée.

La figure 1 est une vue de côté d'un premier système d'obturation conforme à l'invention.

La figure 2 est une vue de face du système d'obturation de la figure 1.

La figure 3 est une vue de côté d'un deuxième système d'obturation conforme à l'invention.

La figure 4 est une vue de face du système d'obturation de la figure 3.

Les figures 1 et 2 montrent en vues de côté et de face un premier système d'obturation d'une trémie 10 d'une benne à ordures.

Les déchets sont déversés dans ladite trémie à travers une ouverture 11 d'accès délimitée par un bord inférieur 11a, défini par la poutre de la benne, un bord supérieur 11b et deux bords latéraux 11c, 11d.

Comme on peut le voir sur les figures 1 et 2, le système d'obturation de l'invention comprend un écran 30 coulissant sensiblement le long de l'ouverture 11 sous l'action de moyens moteurs 31, vérins hydrauliques par exemple, entre une position escamotée (II') dans laquelle ledit écran 30 est extérieur par rapport à l'ouverture 11, ici en position basse, et une position (I') d'obturation maximale de l'ouverture 11 d'accès à la trémie 10. Par obturation maximale on entend la plus grande obturation partielle de l'ouverture 11 que peut procurer l'écran 30 compte tenu de ses propres dimensions.

Il est également prévu un moyen 20 d'obturation partielle, ici une réhausse 20 de trémie, apte à être pivotée manuellement autour d'une articulation 21 disposée au voisinage du bord inférieur 11a de l'ouverture 11 d'accès à la trémie 10. Il est alors possible de manoeuvrer ladite réhausse 20 de trémie entre une position (II) de chargement manuel dans laquelle la réhausse 20 de trémie est rabattue vers l'extérieur de la benne par rapport à ladite ouverture et une position (I) d'obturation partielle dans laquelle la réhausse de trémie obture partiellement l'ouverture 11 de manière complémentaire à l'écran 30 coulissant en position (I') d'obturation maximale. En d'autres termes, l'ouverture 11 est totalement obturée lorsque, d'une part, l'écran 30 est en position (I') d'obturation maximale, et, d'autre part, que la réhausse 20 de trémie est en position (I) d'obturation partielle complémentaire.

Le fonctionnement de la benne des figures 1 et 2 en chargement manuel est alors le suivant.

L'écran coulissant 30 est amené dans sa position nominale de chargement, c'est-à-dire la position escamotée (II'), à l'aide des vérins 31. Les ouvriers font pivoter manuellement la réhausse 20 de trémie en position (II) de chargement et déversent les sacs de déchets dans la trémie 10 par dessus ladite réhausse de trémie.

Quand la trémie 10 est pleine et avant d'effectuer l'opération de compactage, les ouvriers amènent, toujours manuellement, la réhausse 20 de trémie en position (I) d'obturation partielle qui se bloque par des verrous, non représentés. Puis, les vérins 31 sont actionnés pour amener l'écran coulissant 30 en position (I') d'obturation maximale. L'ouverture 11 d'accès étant totalement obturée par l'ensemble de l'écran 30 et de la réhausse 20 de trémie, le compactage des déchets peut être alors réalisé sans danger.

Dans le cas d'un chargement mécanisé à l'aide d'un lève-conteneurs 50, l'écran 30 est placé dans une position intermédiaire, non représenté, telle que ledit écran obture partiellement l'ouverture 10 déjà partiellement obturée par la réhausse 20 de trémie en position (I).

Le déversement des ordures se fait donc par basculement au-dessus de l'écran 30 en position intermédiaire à travers une ouverture relativement réduite.

En phase de compactage, un dispositif d'asservissement synchronise les mouvements du lève-conteneur 50, de l'écran 30 et de la pelle de compactage de manière telle que, si le lève-conteneur 50 est en position basse avant que le mouvement de descente de la pelle de compactage n'ait commencé, l'écran 30 est amené dans sa position (I') d'obturation maximale, afin d'obturer totalement l'ouverture 11 pendant le début du mouvement de la pelle de compactage.

On remarquera sur la figure 1 la présence d'une toile 40 de protection disposée entre le bord inférieur 11a de l'ouverture 11 d'accès à la trémie 10 et le bord libre 22 de la réhausse 20 de trémie, de manière à être tendue lorsque ladite réhausse 20 de trémie est en position (I) d'obturation partielle. Cette disposition permet, lorsque l'articulation 21 est déportée vers l'intérieur de la trémie (figure 4), d'empêcher les ouvriers d'engager leurs mains ou leurs bras au-delà du bord 11a de l'ouverture 11 et d'éviter ainsi l'effet de guillotine qui pourrait se produire à la descente de l'écran coulissant 30.

Les figures 3 et 4 montrent un deuxième système d'obturation de l'invention dans lequel le moyen d'obturation partielle est un rideau roulant 20' suspendu en partie inférieure de l'écran coulissant 30. A titre d'exemple, ledit rideau souple 20' peut être constitué de lattes horizontales articulées.

Comme on peut le voir sur les figures 3 et 4, le rideau roulant 20' se trouve en position (I) d'obturation partielle complémentaire lorsque l'écran (30) est en position (I') d'obturation maximale. D'autre part, on peut observer sur la figure 3 la présence de rails latéraux 23 incurvés vers le dessous de la benne, destinés à recevoir ledit rideau roulant 20' en position (II) de chargement lorsque l'écran 30 est en position (II') escamotée sous l'ouverture 11 d'accès.

Le fonctionnement de ce deuxième dispositif d'obturation est analogue à celui précédemment décrit en regard des figures 1 et 2, si ce n'est que le rideau roulant 20' en tant que moyen d'obturation partielle vient automatiquement en position (I) avec l'écran 30, contrairement à la réhausse 20 de trémie qui nécessite une intervention manuelle.

## Revendications

1. Système d'obturation d'une trémie (10) de benne à ordures présentant une ouverture (11) d'accès à ladite trémie du type comprenant :
- un écran (30) coulissant sensiblement le long de ladite ouverture (11) sous l'action de moyens moteurs (31), entre une position inférieure escamotée par rapport à ladite ouverture, et une position dans laquelle ledit écran (30) obture partiellement ladite ouverture d'accès à la trémie,
- un moyen (20, 20') d'obturation partielle de ladite ouverture d'accès à la trémie de manière complémentaire à l'écran,
caractérisé en ce que le moyen (20, 20') d'obturation partielle apte à prendre, d'une part, une position (II) de chargement desdites ordures dans la trémie (10) et, d'autre part une position (I) d'obturation partielle, obture partiellement ladite ouverture (11) d'accès à la trémie (10), à sa partie inférieure, de manière complémentaire à l'écran (30), l'écran obturant ladite ouverture à sa partie supérieure.

2. Système d'obturation selon la revendication 1, caractérisé en ce que ledit moyen d'obturation partielle est une réhausse (20) de trémie apte à pivoter manuellement autour d'une articulation (21) disposée au voisinage du bord inférieur (11a) de ladite ouverture (11), entre ladite position (I) d'obturation partielle et une position (II) de chargement manuel dans laquelle ladite réhausse (20) de trémie est rabattue vers l'extérieur par rapport à ladite ouverture (11).

3. Système d'obturation selon la revendication 2, caractérisé en ce qu'une toile (40) de protection est disposée entre le bord inférieur (11a) de l'ouverture (11) d'accès à la trémie (10) et le bord libre (22) de la réhausse (20) de trémie, de manière à être tendue lorsque ladite réhausse (20) de trémie est en position (I) d'obturation partielle.

4. Système d'obturation selon la revendication 1, caractérisé en ce que ledit moyen d'obturation partielle est un rideau roulant (20') suspendu en partie inférieure de l'écran coulissant (30), apte à se trouver en position (I) d'obturation partielle complémentaire lorsque l'écran (30) est en position (I') d'obturation maximale, et en ce que ledit système d'obturation comporte des rail latéraux (23) incurvés vers le dessous de la benne, destinés à recevoir ledit rideau roulant (20') en position (II) de chargement lorsque l'écran (30) est en position (II') escamotée sous l'ouverture (11) d'accès.

5. Système d'obturation selon l'une quelconque des revendications 1 à 4, caractérisé en ce que l'écran (30) est apte à prendre une position intermédiaire d'obturation partielle de l'ouverture (11) partiellement obturée par le moyen (20;20') d'obturation partielle.

## Claims

1. A system for closing a hopper (10) of a refuse collection truck having an opening (11) providing access to said hopper of the type consisting of:
- a screen (30) operated by motor means (31) which slides essentially across the length of said opening (11) between a bottom position (1) in which it is retracted from said opening and a position in which said screen (30) partially closes off said access opening to the hopper,
- a means (20, 20') for partially closing off said access opening to the hopper in addition to the screen,
characterised in that the partial closing means (20, 20'), which can assume a position (II) in which said refuse is loaded into the hopper (10) on the one hand and a partially closed position (I) on the other, partially closes off said access opening (11) to the hopper (10) at the bottom end thereof in addition to the screen, the screen closing off the top part of said opening.

2. A closing system as claimed in claim 1, characterised in that said partial closing means is a hopper flap (20) which can be manually pivoted about a hinge connection (21) arranged in the vicinity of the lower edge (11a) of said opening (11) between said partially closed position (I) and a position (II) used for manual loading in which said hopper flap (20) is folded down towards the exterior relative to said opening (11).

3. A closing system as claimed in claim 2, characterised in that a protective canvas (40) is arranged between the lower edge (11a) of the access opening (11) to the hopper (10) and the free edge (22) of the hopper flap (20) so that it is tautened when said hopper flap (20) is in the partially closed position (I).

4. A closing system as claimed in claim 1, characterised in that said partial closing means is a roller curtain (20') suspended at the lower part of the sliding screen (30) and located in a partially closed position (I) to complement the screen (30) when it is in its maximum closed position (I'), said closing system having side rails (23) curving towards the underneath of the refuse collection truck designed to receive the roller curtain (20') in the loading position (II) when the screen (30) is in the position (II') retracted underneath the access opening (11).

5. A closing system as claimed in any one of claims 1 to 4, characterised in that the screen (30) can assume an intermediate partially closed position in which the opening (11) is partially closed by the partial closing means (20; 20').

## Patentansprüche

1. Verschlußsystem eines Behälters (10) eines Müllwagenaufbaus mit einer Zugangsöffnung (11) zum Behälter umfassend
- einen im wesentlichen längs der Öffnung (11) unter der Wirkung von Antriebsmitteln (31) gleitverschieblichen Schild (30), der zwischen einer bezüglich der Öffnung unteren, versenkten Position und einer Position verschieblich ist, in welcher der Schild (30) die Zugangsöffnung zum Behälter teilweise verschließt,
- ein Mittel zum teilweisen Verschließen der Zugangsöffnung komplementär zu dem Schild,
dadurch **gekennzeichnet**, daß das Mittel (20,20') zum teilweisen Verschließen, welches einerseits eine Position (II) zum Beschicken des Behälters (10) mit Abfall und andererseits eine Position (I) des teilweisen Verschlusses einnehmen kann, die Zugangsöffnung (11) zum Behälter (10) teilweise im unteren Bereich komplementär zu dem Schild (30) abdeckt, während der Schild den oberen Bereich der Zugangsöffnung abdeckt.

2. Verschlußsystem nach Anspruch 1, dadurch **gekennzeichnet**, daß das Mittel zum teilweisen Verschließen eine Klappe (20) am Behälter ist, welche manuell um eine Schwenkachse (21) benachbart dem unteren Rand (11a) der Zugangsöffnung (11) zwischen besagter Position (I) des teilweisen Verschlusses und zwischen der Position (II) zum manuellen Beschicken schwenkbar ist, in welcher die Klappe (20) des Behälters bezüglich der Öffnung (11) nach außen hin umgelegt ist.

3. Verschlußsystem nach Anspruch 2, dadurch **gekennzeichnet**, daß eine Schutzschürze (40) zwischen dem unteren Rand (11a) der Zugangsöffnung (11) des Behälters (10) und dem freien Rand (22) der Klappe (20) des Behälters derart angeordnet ist, daß die Schutzschürze gespannt ist, wenn die Klappe (2) des Behälters in Position (I) des teilweisen Verschlusses ist.

4. Verschlußsystem nach Anspruch 1, dadurch **gekennzeichnet**, daß das Mittel zum teilweisen Verschließen eine Rolljalousie (20') ist, die am unteren Abschnitt des gleitverschieblichen Schildes (309 aufgehängt und dazu eingerichtet ist, Position (I) teilweisen Verschlusses komplementär zur Position (I') maximalen Verschlusses des Schildes (30) einzunehmen, und daß, das Verschlußsystem seitlich zur Unterseite des Müllwagenbehälters hingebogene Schienen aufweist, die dazu bestimmt sind, die Rolljalousie (20') in Beschickungsposition (II) aufzunehmen, wenn sich der Schild (30) in Position (II') unter der Zugangsöffnung (11) versenkt befindet.

5. Verschlußsystem nach einem der Ansprüche 1 bis 4, dadurch **gekennzeichnet**, daß der Schild eine Zwischenposition teilweisen Verschlusses der Zugangsöffnung (11) einnehmen kann, die teilweise von dem Mittel (20;20') zum teilweisen Verschließen abgeschlossen ist.
